# EUROPÄISCHE PATENTSCHRIFT

(11) **EP 0 293 872 B1**
(45) Veröffentlichungstag und Bekanntmachung des Hinweises auf die Patenterteilung: **04.09.1991**
(21) Anmeldenummer: 88108801.7
(22) Anmeldetag: 01.06.1988
(51) Int. Cl.: F24F 13/06, F24F 6/12, A61M 11/06

(54) **Verfahren und Vorrichtung zum schadstoff- und rückstandsfreien Sichtbarmachen von Strömungen in Reinstluft-Arbeitsräumen**
Method and device for making visible air flows free of noxious and residual matter in super-clean working areas
Méthode et dispositif pour rendre visible sans élément polluant et sans résidu des courants d'air dans des espaces de travail à air extra pur

(30) Priorität: 01.06.1987 DE 3718318
(43) Veröffentlichungstag der Anmeldung: 07.12.1988
(73) Patentinhaber: SÜDDEUTSCHE ETNA-WERK GMBH, D-81675 München (DE)
(72) Erfinder: Dürner, Gustav, D-8000 München 82 (DE)
(74) Vertreter: Strasse, Joachim, Dipl.-Ing.

(56) Entgegenhaltungen:
- DE-A- 3 049 244
- DE-A- 3 234 480
- DE-A- 3 406 831
- DE-A- 3 430 089
- DE-A- 3 606 496
- US-A- 4 693 173

## Beschreibung

Die vorliegende Erfindung betrifft ein Verfahren und eine Vorrichtung zum schadstoff- und rückstandsfreien Sichtbarmachen von Strömungen in Reinstluft-Arbeitsräumen oder an Reinstluft-Arbeitsplätzen.

Reinsträume werden mit sehr großem Aufwand konzipiert, errichtet, eingerichtet und betrieben. Diese Reinsträume werden in der Medizin, in der Gen- oder Biotechnik und beispielsweise in der Entwicklung und Fertigung hochintegrierter elektronischer Schaltkreise benötigt. Die Luft in diesen Räumen wird im Umlauf gereinigt, gefiltert, befeuchtet, erwärmt, gekühlt und von allen Partikeln freigehalten. In den in diesem Kreislauf liegenden Nutzräumen wird ein laminarer Luftstrom von der Decke zum Boden aufrechterhalten, und Einbauten, arbeitende Personen und Einrichtungen im Nutzraum sollen möglichst wenig Turbulenzen auslösen.

Da die Arbeitsplätze in Reinsträumen vielfach oft umgestaltet werden müssen, um sich der neuesten Technik anpassen zu können, sind Messungen des Laminarstroms zur Optimierung der Einrichtung erforderlich. Die Messung bedingt ein Sichtbarmachen der tatsächlichen Strömung. Nur durch das Sichtbarmachen lassen sich die Erkenntnisse für eine optimale Einrichtung und Ausrichtung der Arbeitsplätze erzielen.

Die normalen Methoden und Möglichkeiten zum Sichtbarmachen von Strömungen, nämlich der Einsatz von Rauch oder Ölnebel, führt zu Verschmutzungen, die in diesen Reinsträumen nicht hingenommen werden können. Lediglich zum Simulieren in Modellräumen, die nicht selbst als Reinst-Arbeitsräume benutzt werden, können diese konventionellen Methoden eingesetzt werden, was sehr aufwendig ist.

Es ist deshalb Aufgabe der vorliegenden Erfindung, ein Verfahren zum Sichtbarmachen der Strömung in Reinsträumen verfügbar zu machen, welches rückstandsfrei in allen Reinsträumen direkt einsetzbar ist.

Die allgemeine Lösung der Aufgabe liegt gemäß der Erfindung in den Merkmalen der Ansprüche 1 und 2. Dabei wird ein Wassernebel aus reinstem Wasser verwendet, wobei das Wasser nicht erhitzt oder verdampft, sondern mittels Ultraschall zerstäubt wird.

Für das Einmischen des auf diese Weise zerstäubten Reinstwassers in die sichtbar zu machende Reinstluft wird die den Nebel tragende Luft beschleunigt und auf diese Weise in den Reinstraum abgegeben.

Bei zerstäubtem Wasser ergibt sich der Nachteil, daß beim Eintritt solcher Nebel in die umgebende Luft dieser Umgebungsluft Wärme entzogen wird. Diese Wärmeaufnahme führt zu Eigenbewegungen der Nebel infolge von Wärmezuführung. Zumeist sinken die feinverteilten Wasserpartikel sehr schnell unter der Einwirkung der Erdbeschleunigung ab. Diese Eigenbewegung der Luftpartikel würde das Strömungsbild der sichtbar zu machenden Strömung verfälschen. Deshalb gehört es zum Erfindungsgedanken, daß die von dem Ultraschallzerstäuber aufgenommene Luft zuvor erwärmt wird.

Verneblungsgeräte mit Ultraschallzerstäuber sind an sich bekannt. So beschreibt die DE A 32 34 480 ein Verneblungsgerät für kosmetische Gesichtsvorbehandlung, wobei in einem Düsenkopf stromaufwärts des Gebläses eine Heizung für die Gebläseluft angeordnet ist. Hierbei dient die Heizung jedoch ausschließlich dem Zweck, eine angenehme Wirkung auf der menschlichen Haut zu erzeugen. Es findet eine Angleichung an die Körpertemperatur statt, da das Verneblungsgerät unmittelbar für die kosmetische Gesichtsbehandlung eingesetzt wird. Auch eine in der DE-A 30 49 244 vorbeschriebene Vorrichtung zur Erzeugung eines Flüssigkeitsnebels mittels Ultraschall, bei der ebenfalls eine Heizvorrichtung vorgesehen ist, kann in Richtung der vorliegenden Erfindung keine Anregung abgeben, da auch diese Vorrichtung zu therapeutischen Zwecken, insbesondere zu Inhalationszwecken am menschlichen Körper, bestimmt ist.

Demgegenüber werden in der Reinstraumlufttechnik zumeist Ölnebel benutzt, um die Luftströmung sichtbar zu machen, wobei die Ölnebel Rückstände bilden, die in Reinstlufträumen nicht hingenommen werden können.

Weitere Erwägungen, Einzelheiten, Merkmale und Vorteile der vorliegenden Erfindung ergeben sich aus der folgenden Beschreibung von zeichnerisch dargestellten Ausführungs- und Anwendungsbeispielen.

Es zeigen
- Figur 1: eine schematische Übersichtsskizze eines Reinstluft-Arbeitsraumes, teilweise im Schnitt,
- Figur 2: in schematischer Perspektive ein Anwendungsbeispiel,
- Figur 3: eine schematische perspektivische Darstellung einer Ausführungsform des erfindungsgemäßen Gerätes und
- Figur 4: ein schematisches Blockschaltbild zur Verdeutlichung des Geräteaufbaus.

In Figur 1 ist ein typischer Reinstluft-Arbeitsraum 10 schematisch dargestellt. Neben der sorgfältigen Reinigung aller in den Raum 10 eingebrachten Gegenstände, dem Tragen von Reinstraumkleidung aller im Raum 10 tätigen Personen 11 wird der Raum 10 durch eine turbulenzarme Verdrängungsströmung (laminar flow) ständig mit Reinstluft versorgt, wobei zumeist die Reinstluft von oben über einen Deckenraum 12 zugeführt wird. Die Verteilung und Einführung erfolgt über Luftdüsen 14, welche über die Decke verteilt sind. Unterhalb dieser Luftdüsen 14 entsteht ein laminarer Strom reinster Luft, welcher durch parallele Pfeile 16 in der Zeichnung angedeutet ist. Der Boden besteht aus einer Lochplatte 18, durch welche der ungestörte Reinstluftstrom im Idealfall wieder aus dem Reinstluft-Arbeitsraum 10 austritt. In einem Unterraum 20 wird die Luft gesammelt, einer nicht dargestellten Aufbereitungsanlage zugeführt, in welcher die Luft gereinigt, erwärmt, gekühlt und jeder anderen Weise behandelt und gegebenenfalls mit reinster Frischluft ergänzt über dem Deckenraum 12 wieder rückgeführt werden kann.

Das Innere eines Reinstluftraumes 10 muß so ausgerichtet werden, daß alle notwendigen Arbeitseinrichtungen und Vorrichtungen sowie die im Reinstluftraum 10 tätigen Personen die laminare Luftströmung möglichst wenig stören. So werden Arbeitstische 22 besonders gestaltet, mit gelochter Tischplatte 24 versehen und im Abstand von einer Wand 26 aufgestellt, um die Strömung 28 möglichst wenig zu verwirbeln. Wirbelzonen 30 sind soweit wie möglich zu vermeiden. Da aber gerade in Reinstlufträumen komplizierte Arbeitsprozesse durchgeführt werden, lassen sich Wirbelzonen 30 nicht vollständig vermeiden. So kann beispielsweise auf einem Arbeitstisch 24 eine Wärmeplatte 32 aufgestellt werden, auf der ein zu behandelnder Gegenstand 34 während einer Aufwärmphase bearbeitet wird. Es liegt auf der Hand, daß bei solchen Einrichtungen außer der mechanischen Ablenkung allein in diesem einfachen Beispiel von einer Wärmequelle 32 zusätzliche Verwirbelungen 30 thermischer Art erzeugt werden. Die notwendigen Arbeitseinrichtungen erzeugen Stauzonen und die Verwirbelungen 30 nicht sichtbare Toträume, welche die Reinstraumbedingungen sehr nachteilig beeinflussen und Schmutzzonen mit Rückstands- und Schadstoffanhäufungen begünstigen oder ermöglichen. Deshalb ist es wichtig, jede Einrichtung in einem Reinstluftraum auf deren beeinträchtigende Wirkung hin zu untersuchen und überprüfen zu können.

Dies ist jedoch nur möglich, wenn die Reinstluftströmung sichtbar gemacht werden kann. Die übliche Methode, Luftströmungen dadurch sichtbar zu machen, daß Verunreinigungen in Form von Rauch oder Ölnebel beigegeben werden, bringt erhebliche Nachteile mit sich, die in Reinstlufträumen nicht hingenommen werden können, weil die Beseitigung dieser Verschmutzung die Filter in der Umluftanlage zu sehr beanspruchen würde. Außerdem würde Rauch oder Ölnebel zu Rückstandsbildungen führen können, die sich nicht mehr im Luftstrom abführen lassen. Diese Methoden, mit Rauch oder Ölnebel die Luftströmungen sichtbar zu machen, lassen sich nur in Modellräumen anwenden, aber nicht an wirklich dem Zweck entsprechend eingerichteten und genutzten realen Reinstlufträumen.

Als Ausweg würde sich aus Reinstwasser erzeugter Wasserdampf oder Wassernebel anbieten. Die Dampferzeugung ist aber energieaufwendig, und die verhältnismäßig hohe Mindesttemperatur von Reinst-Wasserdampf kollidiert mit dem Raumklima in Reinstlufträumen 10, wodurch nicht die tatsächlichen ungestörten, sondern nur die bereits durch den heißen Wasserdampf gestörten Strömungsverhältnisse sichtbar gemacht werden können. Außerdem lassen sich die empfindlichen Einrichtungen in Reinstlufträumen nicht mit heißem Dampf anstrahlen, ohne Schaden zu nehmen. An den Flächen dieser Einrichtungen würden zudem unerwünschte Kondensationen stattfinden.

Einfach kalt zerstäubter Wassernebel hat die Folge, daß sofort aus der Reinstluftumgebung Wärme in den Wassernebel aufgenommen werden würde, was eigene Strömungskomponenten in den sichtbar zu machenden Luftstrom einbringen würde und deshalb wiederum nicht die tatsächlichen Strömungsverhältnisse, sondern durch die Meßmethode selbst verfälschte Strömungsbilder sichtbar machen würde.

Aus dieser Erkenntnis entstand als Lösung gemäß der vorliegenden Erfindung eine Meßmethode, die aus folgenden Stufen besteht:
Reinstwasser, was völlig rückstandsfrei ist, wird mit einem Ultraschallzerstäuber aus einem begrenzten Vorrat reinsten Wassers heraus vernebelt;
Reinstluft, welche in Strömungsrichtung dem Reinstluftstrom entnommen ist, wird zunächst um die Temperaturdifferenz erwärmt, die der möglichen Aufnahmewärme des abgegebenen Nebels entspricht und
von einem Luftbeschleuniger beschleunigt;
die beschleunigte Luft nimmt vom Ultraschallzerstäuber zerstäubten Nebel mit und
über ein Verteilungsorgan wird der erwärmte Wassernebel in den Reinstluftstrom abgegeben, wodurch die vom Wassernebel durchsetzte Reinstluftströmung sichtbar wird.

Ein Gerät 40, welches diesem Zweck dient, ist in den Figuren 2 bis 4 schematisch angegeben. Dieses Gerät 40 (Figur 3) wird im Betriebszustand (Figur 2) von einer Bedienungsperson 42 so gehalten, daß ein Luftstrom 16 reinster Luft parallel zu deren normalen Strömungsrichtung aufgenommen und über einen Luftbeschleuniger 44 einem Ultraschallzerstäuber 46 zugeführt, welcher sich im Inneren des Gerätes 40 befindet. Die derart aufgenommene Luft wird zuvor über eine geregelte oder ungeregelte elektrische Widerstandsheizung 48 aufgeheizt. Zur Temperaturkontrolle kann ein Thermostat 50 vorgesehen werden, welcher über einen Schalter 54 die Widerstandsheizung 48 bei Überhitzung abschalten kann. Eine Leuchtanzeige 56 kann den Betriebszustand der Heizung 48 und eine Leuchtanzeige 58 den Betriebszustand des Luftbeschleunigers 44 anzeigen. Ein Hauptschalter 60 vor oder hinter einer Steuer- und Kontrolleinheit 62 dient zur Inbetriebnahme des Gerätes 40.

Der Ultraschallzerstäuber 46 steht mit einem Vorrat 64 reinsten Wassers, welcher sich im Gerät 40 befindet, über eine Leitung 66 so in Verbindung, daß ständig Reinstwasser zum Vernebeln zur Verfügung steht. Die Menge des Reinstwassers zwischen einem oberen Pegel 67 und einem unteren Pegel 68 wird von einer Schaltung 70 überwacht, welche zunächst eine Wassermangelwarnlampe 72 und später über eine elektrische Leitung 74 ein Signal an die Kontrolleinheit 62 abgibt, welches das Gerät 40 bei Wassermangel stillsetzt. Damit das Gerät 40 leicht am Körper einer Bedienungsperson 42 getragen werden kann, ist die Stromversorgungseinheit 76 über ein genügend langes, abriebfestes Kabel 78 mit dem Gerät 40 verbunden. Die Versorgungsspannung von beispielsweise 48 Volt kann entweder dem Netz über ein Kabel 80 oder einer Pufferbatterie in der Stromversorgungseinheit 76 entnommen werden Ein Auslaß 82 am Ultraschallzerstäuber führt zu einer aufsteckbaren Verteilungseinheit 84 mit einer Mündung 86, aus welcher der erwärmte Wassernebel 88 sichtbar so austritt, daß er von Hand von der Bedienungsperson 42 an die zu untersuchenden Stellen im Reinstluftraum 10 gelenkt werden kann. Turbulenzzonen oder Toträume 30 lassen sich so schadstoff- und rückstandsfrei sichtbar machen und fotografieren. Damit wird eine Methode und ein Gerät verfügbar gemacht, mit dem sich Einrichtungen in Reinstluft-Arbeitsräumen oder an Reinstluft-Arbeitsplätzen in einfacher Weise und kostengünstig optimieren lassen.

Das Gerät 40 kann bei abgenommenem Luftbeschleuniger 44 und Verteilerorgan 84 in einem Gerätekoffer 90 neben der Stromversorgungseinheit 76 mit allen Kabeln usw. leicht untergebracht werden und wird dadurch zu einer transportablen Einheit.

In einer bevorzugten Ausführungsform ist der innere Wasservorrat 64 eine Naßzelle aus Edelstahl und bildet eine Einheit mit einem Ultraschallschwingkörper. Die elektronische Steuerung und Frequenzumrichtung befindet sich auf einer Platine in der Steuereinheit 62. Die Verdampfungsleistung liegt bei einer praktischen Ausführungsform etwa zwischen 0,4 bis 0,6 kg pro Stunde. Die elektrische Leistungsaufnahme kann auf etwa 85 VA begrenzt werden. Der Ultraschallschwingkörper wird mit einer Betriebsspannung von 48 Volt betrieben und arbeitet mit einer Frequenz von 1, 65 MHz. Das Reinstwasser hat einen elektrischen Leitwert von weniger als 20 µS/cm. Im Koffer 90 kann noch ein Kunststoffbehälter für Vorratswasser mitgeführt werden

## Patentansprüche

1. Verfahren zum schadstoff- und rückstandsfreien Sichtbarmachen von Strömungen in Reinstluft-Arbeitsräumen oder an Reinstluft-Arbeitsplätzen,
**dadurch gekennzeichnet,**
daß Reinstwasser in einem vorgewärmten Luftstrom, welcher parallel zur laminaren Reinstluftströmung dieser entnommen wird, mittels Ultraschall zerstäubt und über ein von Hand ausrichtbares Verteilungsorgan in den Reinstluftraum abgegeben wird.

2. Vorrichtung zur Durchführung des Verfahrens nach Anspruch 1,
mit einem geschlossenem Gerät (40), welches mit einer Tragvorrichtung zum Tragen am Körper einer Bedienungsperson (42) vorgesehen ist und einen Reinstwasservorrat (64) aufweist, der mit einem Ultraschallzerstäuber (46) in Verbindung steht, wobei das Gerät (40) auf der Oberseite eine Öffnung (48) zur Aufnahme von Reinstluft aufweist, unter der sich ein Beschleuniger (44) und eine elektrische Widerstandsheizung (48) befinden, wobei der zerstäubte Nebel (88) aus einer flexiblen Abgabeeinheit (84, 86) austritt.

3. Vorrichtung nach Anspruch 2,
**dadurch gekennzeichnet,**
daß das Gerät (40) über ein abriebfreies Kabel (78) mit einer gesondert aufstellbaren Stromversorgungseinheit (76) verbunden ist.

4. Vorrichtung nach Ansprüchen 2 und 3,
**dadurch gekennzeichnet,**
daß der Luftbeschleuniger (44) und die Widerstandsheizung (48) eine auf das Gerät (40) aufsteckbare Einheit sind.

## Claims

1. Method for making visible, without involving any noxious and residual matter, air flows in super-clean working areas or at super-clean work places
**characterized in**
that super-clean water is ultrasonically atomised in a preheated air stream, which stream is taken from the laminar stream of super-clean air in parallel thereto, and dispensed into the super-clean air working area via a manually adjustable distribution organ.

2. Device for carrying out the method according to claim 1, having a closed apparatus (40) provided with carrying means for being carried on the body of an operator (42) and with a supply of super-clean water (64), which supply is connected with an ultra-sonic atomizer (46), wherein the top part of the apparatus (40) features an opening (48) for receiving super-clean air, under which an accelerator (44) and an electric resistance heating (48) are disposed, the atomized mist (88) exiting from a flexible dispensing unit (84, 86)

3. Device according to claim 2,
**characterized in**
that the apparatus (40) is connected with a separately installable current supply unit (76) via a cable (78) which is resistant to wear and tear.

4. Device according to claims 2 and 3,
**characterized in**
that the air accelerator (44) and the resistance heating (48) form a unit which can be detached onto the apparatus (40).

## Revendications

1. Procédé pour rendre visibles, sans substances polluantes ni résidus, des courants d'écoulement dans des locaux à air extra-pur ou dans des postes de travail à air extra-pur, caractérisé en ce qu'on pulvérise par ultrasons de l'eau extra-pure dans un courant d'air préchauffé prélevé parallèlement dans le courant d'air extra-pur laminaire et on l'envoie dans le volume à air extra-pur au moyen d'un organe distributeur orientable à la main.

2. Dispositif pour la mise en pratique du procédé selon la revendication 1, comportant un appareil fermé (40) qui est muni d'un organe porteur pour être porté sur le corps d'une personne opératrice (42) et qui comprend une réserve d'eau extra-pure (64) qui est en liaison avec un pulvérisateur par ultrasons, l'appareil (40) présentant du côté supérieur une ouverture (48) pour recevoir de l'air extra-pur, un accélérateur (44) et un organe de chauffage électrique par résistance (48) se trouvant au-dessous de cette ouverture, le brouillard pulvérisé (88) sortant d'une unité de distribution flexible (84, 86).

3. Dispositif selon la revendication 2,
caractérisé en ce que l'appareil (40) est relié par un câble (48), non soumis à l'usure par frottement, à une unité d'alimentation en courant (76) pouvant être installée séparément.

4. Dispositif selon les revendications 2 et 3,
caractérisé en ce que l'accélérateur d'air (44) et l'organe de chauffage électrique par résistance (48) constituent une unité s'engageant sur l'appareil (40).
